# EUROPÄISCHE PATENTSCHRIFT

(11) **EP 1 743 131 B1**
(45) Veröffentlichungstag und Bekanntmachung des Hinweises auf die Patenterteilung: **02.09.2009**
(21) Anmeldenummer: 05739685.5
(22) Anmeldetag: 03.05.2005
(51) Int. Cl.: F27D 15/02, C04B 7/47, B65G 25/06, F27B 7/38

(54) **SCHÜTTGUTKÜHLER ZUM KÜHLEN VON HEISSEM KÜHLGUT**
BULK-MATERIAL COOLER FOR COOLING HOT MATERIAL TO BE COOLED
SYSTEME DE REFROIDISSEMENT DE PRODUITS EN VRAC, POUR REFROIDIR UN PRODUIT CHAUD DEVANT ETRE REFROIDI

(30) Priorität: 07.05.2004 DE 102004022754
(43) Veröffentlichungstag der Anmeldung: 17.01.2007
(73) Patentinhaber: KHD Humboldt Wedag GmbH, 51067 Köln (DE)
(72) Erfinder: SPLINTER, Christian, 50259 Pulheim (DE); SCHINKE, Karl, 50937 Köln (DE)
(86) Internationale Anmeldenummer: PCT/EP2005/004761
(87) Internationale Veröffentlichungsnummer: WO 2005/114080

(56) Entgegenhaltungen:
- WO-A-88/07649
- DE-A1- 19 651 741

## Beschreibung

Die Erfindung betrifft einen Schüttgutkühler mit einem das abzukühlende Kühlgut wie z. B. heißen Zementklinker tragenden Kühlrost, der das von einem Kühlgas durchströmte Kühlgut vom Kühlguteintragsende zum Kühlgutaustragsende transportiert.

Rostkühler werden in der Steine- und Erdenindustrie eingesetzt, um das zuvor in einem Ofen gebrannte Gut wie z. B. Zementklinker oder andere mineralische Güter unmittelbar anschließend auf dem Kühlrost stark abzukühlen. Zwecks Transports des heißen Kühlgutes über die Kühlstrecke sind besonders die Schubrostkühler weit verbreitet, bei denen das Rostsystem aus einer Vielzahl von abwechselnd ortsfesten und beweglichen Rostplattenträgern besteht, auf denen jeweils mehrere mit Kühlluftöffnungen versehene und im wesentlichen von unten nach oben von Kühlluft durchströmte Rostplatten befestigt sind. Dabei wechseln sich in Förderrichtung gesehen ortsfeste Rostplattenreihen mit hin- und herbeweglichen Rostplattenreihen ab, die über ihre entsprechend hin- und herbeweglichen Rostplattenträger auf einem oder mehreren längsbeweglich gelagerten angetriebenen Schubrahmen befestigt sind. Durch die gemeinsam oszillierende Bewegung aller bewegten Rostplattenreihen wird das zu kühlende heiße Gut schubweise transportiert und dabei gekühlt.

Als Alternative zum o. g. konventionellen Schubrostkühler ist aus der EP-1 021 692 B1 ein Rostkühlertyp bekannt, bei dem der von Kühlluft durchströmte Kühlrost nicht bewegt wird, sondern feststeht, wobei oberhalb der feststehenden Rostfläche quer zur Kühlguttransportrichtung mehrere Reihen benachbarter hin- und herbeweglicher balkenförmiger Schubelemente angeordnet sind, die zwischen einer Vorhubposition in Kühlguttransportrichtung und einer Rückhubposition bewegt werden, so dass durch die Hin- und Herbewegung dieser Schubelemente im abzukühlenden Gutbett das Gutmaterial vom Kühleranfang zum Kühlerende schrittweise bewegt und dabei gekühlt wird. Dabei ist es bei einem ähnlichen aus der DE 100 18 142 A1 bekannten Rostkühlertyp noch bekannt, die oberhalb des feststehenden Kühlrostbodens beweglichen Schubelemente in wenigstens zwei Gruppen aufzuteilen und die Schubelemente gemeinsam nach vorne in Transportrichtung zu bewegen, aber nicht gemeinsam, sondern getrennt voneinander wieder zurück zu bewegen.

Bei diesen bekannten Rostkühlertypen wird die Förderleistung entscheidend durch die Differenz zwischen dem bei jedem Vorhub in Förderrichtung bewegten Zementklinkervolumen und dem bei der Rückhubbewegung unerwünscht entgegen der Förderrichtung bewegten Klinkervolumen beeinflusst. Außerdem sind bei diesen bekannten Rostkühlertypen die querbalkenförmigen Schubelemente auf der Oberseite von vertikalen in Kühlerlängsrichtung ausgerichteten Antriebsplatten befestigt, die sich durch entsprechende Längsschlitze des Kühlrostes hindurch erstrecken und von unterhalb des Kühlrostes angetrieben werden, wobei es verhältnismäßig aufwendig ist, den mit Kühlgut beladenen Kühlrost an den Durchtrittsstellen der Antriebsplatten gegen Rostdurchfall abzudichten und dabei den auftretenden Materialverschleiß in Grenzen zu halten. Die in der heißen Zementklinkerschüttung bewegten Schubelemente sind einer hohen thermisch-mechanischen Verschleißbeanspruchung ausgesetzt, wodurch die Standzeit des Rostkühlers verkürzt wird. Schließlich wird das heiße Schüttgutbett infolge der im Gutbett bewegten Schubelemente durch diese durchmischt, was sich aber ungünstig auf den thermischen Wirkungsgrad solcher Rostkühlertypen auswirkt.

Außerdem ist aus der DE 196 51 741 A1 ein Kühltunnel zum Kühlen und/oder Gefrieren von Kühlgut mittels Kaltluft mit Anwendung des sogenannten "Walking Floor"-Förderprinzips bekannt, bei dem mehrere nebeneinander angeordnete Bodenelemente des Kühltunnels in Transportrichtung gemeinsam nach vorn, aber nicht gemeinsam, sondern getrennt voneinander zurückbewegt werden. Über den Bodenelementen soll sich eine hohe Schüttgut-Schüttung ausbilden, die den gesamten Kühltunnelquerschnitt ausfüllt, so dass das Kühlgas das schrittweise bewegte Schüttgut im Gegenstrom durchströmt. Die Bodenelemente selbst bleiben vom Kühlgas ungekühlt, so dass der bekannte Kühltunnel nicht geeignet wäre, aus dem Austragsende eines Drehrohrofens fallenden glühend heißen Zementklinker abzukühlen. Der direkte Kontakt des heißen Zementklinkers mit der Oberfläche der Bodenelemente würde zu einer hohen thermisch-mechanischen Verschleißbelastung und daher zur einer ungenügenden Standzeit eines solchen Kühltunnels im Falle von heißem Zementklinker führen. Außerdem wären die nebeneinander angeordneten Bodenelemente eines solchen Kühlers nicht mit einer so großen Länge von z. B. 40 bis 50 m einsetzbar, wie sie großtechnische Rostkühler zur Kühlung von heißem Zementklinker hinsichtlich deren Durchsatzleistungen und Kühlstreckenlängen aufweisen müssen.

Der Erfindung liegt die Aufgabe zugrunde, einen nach dem "Walking-Floor"-Förderprinzip arbeitenden Schüttgutkühler insbesondere für heißen Zementklinker so auszubilden, dass sein Kühlrost zur Erreichung großer Längen und Breiten des Kühlers aus einer Vielzahl von einfach und variabel montierbaren belüfteten Kühlrost-Modulen zusammensetzbar ist, bei deren Bewegung zwischen einer Vorhubposition und Rückhubposition sogar Seiten- und/oder Höhenversatz der Führungselemente kinematisch ausgleichbar ist.

Diese Aufgabe wird gemäß der Erfindung mit einem Schüttgutkühler mit den Merkmalen des Anspruchs 1 gelöst. Vorteilhafte Weiterbildungen der Erfindung sind in den Unteransprüchen angegeben.

Beim erfindungsgemäßen Schüttgutkühler ist der Kühlrost über die Länge und über die Breite des Kühlers gesehen aus einer Vielzahl von Modulen zusammengesetzt, wobei die in Kühlguttransportrichtung hintereinander in jeweils einer Reihe angeordneten Module miteinander gelenkig gekuppelt sind. Dabei sind die nebeneinander liegenden Kühlrost-Modullängsreihen unabhängig voneinander zwischen einer Vorhubposition in Kühlguttransportrichtung und einer Rückhubposition gesteuert so bewegbar, dass das Kühlgut schrittweise nach dem Walking Floor-Förderprinzip über den Kühlrost gefördert wird. Der auf diese Weise zusammengesetzte Kühlrost ist für die Kühlluft durchlässig, die etwa im Querstrom von unten nach oben den Kühlrost sowie das darauf gelagerte Schüttgutbett durchströmt, d. h. die Tragflächen der Kühlrost-Module dienen gleichzeitig als Schüttguttransport- und als Kühlrostbelüftungs-Elemente. Oberhalb des Kühlrostes im Schüttgutbett bewegte Schubelemente, die einem hohen Verschleiß ausgesetzt wären und die das Schüttgutbett durchmischen würden, sind nicht vorhanden. Als Beispiel wird angegeben, dass die Module bei ihrer Vorhubbewegung gemeinsam nach vorne bewegt werden, aber bei ihrer Rückhubbewegung nicht gemeinsam, sondern in wenigstens zwei Gruppen in wenigstens zwei zeitlich aufeinanderfolgenden Schritten nacheinander zurückbewegt werden, bei welchen jeweils nur ein Teil der Module, z. B. jeweils nur jede zweite Kühlrost-Modulreihe gesehen über die Kühlerbreite zurückbewegt wird. Bei ihrer Rückhubbewegung werden die Module einer Reihe unter dem ruhenden Schüttgutbett gesteuert so zurückgezogen, dass das Schüttgutbett in Ruhe verharrt und die Rückhubbewegung nicht mitmacht.

Die Module jeweils einer Kühlrost-Modullängsreihe können ähnlich wie Eisenbahn-Wagen allerdings über ein Gelenk miteinander gekuppelt sein, wobei dann jeder Modulwagen auf eigenen Stützrädern an entsprechenden Führungen abgestützt ist.

Nach einem besonderen Merkmal der Erfindung ist jede Kühlrost-Modullängsreihe mit den in Kühlguttransportrichtung hintereinander angeordneten gekuppelten Modulen abwechselnd aus an Stützrollen abgestützten Tragmodulen und aus Verbindungsmodulen zusammengesetzt, welch letztere ohne eigene Stützrollen auf den Tragmodulen aufgesattelt sind. Das heißt, bei dieser Lösung sind bei jeder Kühlrost-Modullängsreihe zwei Modultypen miteinander kombiniert, wobei alle Modultypen gemeinsam haben, dass sie an ihrer Oberfläche einen luftdurchlässigen Rost aufweisen, der das heiße abzukühlende Kühlgut trägt.

Die Kuppelung zwischen den Tragmodulen und den beidseitig aufgesattelten Verbindungsmodulen erfolgt jeweils über ein Gelenk, insbesondere Kugelgelenk oder Kardangelenk. Die aufgesattelten Verbindungsmodule können infolge ihrer gelenkigen Ankopplung Seiten- und/oder Höhenversatz der Tragmodule ausgleichen. Abgesehen von der Einsparung von Stützrollen und Achsen bei den Verbindungsmodulen wird dabei auch die Ausrichtgenauigkeit bei der Montage des erfindungsgemäßen Schüttgutkühlers reduziert, wodurch sich insgesamt ein vergleichsweise geringer Montageaufwand ergibt. Schließlich wird beim erfindungsgemäß aufgebauten Schüttgutkühler der Betrag der resultierenden unerwünschten seitlichen Führungskräfte der bewegten Tragmodule klein gehalten, der durch einen großen Achsabstand bei den Stützrollen der Tragmodule noch weiter reduziert werden kann.

Die einfache Montage des erfindungsgemäßen Schüttgutkühlers ergibt sich auch dadurch, dass sowohl die Tragmodule zusammen jeweils mit dem sie abstützenden längsverfahrbaren Untergestell als auch die Verbindungsmodule jeweils aus einer in der Werkstatt vormontierten Einheit bestehen, wobei diese Einheiten einfach in den Kühlrost bzw. als Kühlrost am Ort der Installation des Rostkühlers eingebaut werden.

Die Stützrollen, an denen das Untergestell der Tragmodule abgestützt ist, sind an Schienen geführt. Die Stützrollen der Tragmodule können auch sogenannte Kombirollen sein, die in Führungsschienen mit U-Profil radial und axial abgestützt und geführt sind, d. h. mit einer wälzgelagerten Axialführung ausgestattet sind. Die Tragmodule können statt an Stützrollen oder Kombirollen auch an Linearwälzlagern oder Rollenbahnen sowie auch an Gleitlagern oder Pendelarmen abgestützt sein.

Die Koppelungs-Gelenke der Tragmodule für die aufgesattelten Verbindungsmodule gesehen in Kühlguttransportrichtung sind mit Vorteil im Bereich zwischen den vorderen und hinteren Stützrollen der Tragmodule angeordnet. Dadurch können die Tragmodule durch die Last der angekoppelten aufgesattelten Verbindungsmodule nicht zum Kippen gebracht werden, weil die Stützkräfte aus den Verbindungsmodulen immer zwischen den Stützrollen der Tragmodule wirken.

Der Antrieb der Tragmodule zu deren Vorwärts- und Rückwärtsbewegung erfolgt vorzugsweise so, dass die bewegten Modul-Längsreihen und deren Gelenkverbindungen möglichst nur auf Zug beansprucht sind.

Aufgrund seiner kleinen seitlichen Führungskräfte kommt der erfindungsgemäße Schüttgutkühler aber auch bei einer Druckbeaufschlagung der Modul-Längsreihe vorteilhaft zum Einsatz. Ein weiterer Vorteil der Erfindung liegt im symmetrischen Aufbau der Module. Hierdurch ist die Gleichartigkeit der Kinematik bei Vor- und Rückhub gewährleistet. Die seitlichen Führungskräfte sind proportional gleich den Zug-, und/oder Druckkräften. Die Aussagen zu den seitlichen Führungskräften lassen sich auch auf die senkrechten Abstützkräfte übertragen. Das Entlasten der Module bis zum Abheben einer Lagerstelle durch eine ungleichmäßige senkrechte Modul-Belastung, die bei einer Modul-Bauart nach Art von Eisenbahnwaggons möglich wäre, ist bei einer Kombination von Tragmodulen mit aufgesattelten Verbindungsmodulen ausgeschlossen. Einen weiteren Einfluss auf die Radlasten stellt die Krafteinleitung der etwa waagerechten Vorschubkraft in die angetriebenen Module dar. Zum Schutz der Antriebselemente vor Verschmutzung und Verschleiß ist es sinnvoll, die Antriebselemente unterhalb der Modul-Förderbahnen zu installieren. Somit liegt der Kraftangriffspunkt deutlich unterhalb der Reibebene zum aufgegebenen Kühlgut. Dieser Abstand erzeugt ein Moment, das zur ungleichmäßigen Belastung der Achsen des Modulwagens bzw. Tragmoduls führt. Durch den langen Achsabstand wird dieser Effekt reduziert. Eine weitere Reduzierung dieses Effektes ist durch eine Neigung der Kraftangriffsrichtung möglich. Durch diese Neigung der Kraftangriffsrichtung entsteht eine Kraftkomponente in senkrechter Richtung, die einen teilweisen bis vollständigen Ausgleich der Achslastreduzierung erreicht.

Die Erfindung und deren weitere Merkmale und Vorteile werden anhand der in den Figuren schematisch dargestellten Ausführungsbeispiele näher erläutert.

Es zeigt:
- Fig. 1:: schematisch die Seitenansicht eines bevorzugten Ausführungsbeispieles des erfindungsgemäßen Schüttgutkühlers zum Abkühlen von heißem Zementklinker,
- Fig. 2:: in Draufsicht und/oder Seitenansicht die schematische Darstellung der Kinematik des Schüttgutkühlers der Figur 1 bei Seiten- und/oder Höhenversatz der KühlrostModulreihe,
- Fig. 3:: schematisch vergrößert einen Schnitt längs der Linie A-A der Figur 1 an einer Gelenk-Stelle des aus Modulen zusammengesetzten Kühlrostes,
- Fig. 4 und Fig. 5:: als Varianten zur Figur 1 einen Schüttgutkühler mit besonders ausgebildeten Endmodulen am Anfang und Ende des Rostkühlers,
- Fig. 6:: als weitere Variante einen Schüttgutkühler, bei dem die die Verbindungsmodule tragenden Tragmodule besonders kurz und ohne eigenen Kühlrost ausgebildet sind.
- Fig. 7:: vergrößert herausgezeichnet eine Kombirolle zur Abstützung und Führung der Tragmodule des Kühlrostes.

Erläutert zunächst am Ausführungsbeispiel der Figur 1 ist beim erfindungsgemäßen Schüttgutkühler der Kühlrost über die Länge und über die Breite des Kühlers gesehen aus einer Vielzahl von Modulen zusammengesetzt, wobei die in Kühlguttransportrichtung 10 hintereinander in jeweils einer Reihe angeordneten Module miteinander gekoppelt sind. Jede Kühlrost-Modullängsreihe, von denen in Figur 1 eine Längsreihe zu sehen ist, ist abwechselnd aus an Stützrollen 11, 12 beidseitig abgestützten Tragmodulen 13 und aus Verbindungsmodulen 14 zusammengesetzt, welch letztere ohne eigene Stützrollen auf den Tragmodulen 13 aufgesattelt sind.

Die sich über die beträchtliche Länge des Schüttgutkühlers erstreckenden Kühlrost-Modulreihen sind unabhängig voneinander zwischen einer Vorhubposition 15 in Kühlguttransportrichtung und einer Rückhubposition 16 gesteuert so bewegbar, dass das Kühlgut 17, z. B. der heiße Zementklinker schrittweise nach dem Walking Floor-Förderprinzip über den Kühlrost vom Kühleranfang bis zum Kühlerende gefördert wird. Alle Module sind etwa trogförmig ausgebildet und sie weisen im Querschnitt gesehen eine das Kühlgut 17 tragende und für die Kühlluft 18 von unten nach oben durchlässige Oberseite auf, die mit irgendwelchen für die Kühlluft 18 durchlässigen Perforationen versehen sein kann. Mit besonderem Vorteil können die Oberseiten aller Module 13, 14 jeweils aus sich mit Abstand spiegelbildlich gegenüberliegenden, aber versetzt zueinander angeordneten satteldachförmigen V-Profilen bestehen, deren V-Schenkel mit Zwischenraum ineinandergreifen, welch letzterer ein Labyrinth für das Kühlgut sowie für die Kühlluft 18 bildet. Dadurch ist gewährleistet, dass der erfindungsgemäße Schüttgutkühler gegen Rostdurchfall gesichert ist. Zur noch sichereren Vermeidung der Gefahr eines Kühlgut-Rostdurchfalls besteht die Möglichkeit, mit Abstand unterhalb der Rostfläche aller Module 13, 14 einen geschlossenen den Rostdurchfall verhindernden Boden anzuordnen. In letzterem Fall werden die Kühlrostmodule nicht kammerbelüftet, sondern reihenbelüftet.

Die Stützrollen 11, 12 der Tragmodule 13 sind an Führungsschienen 19, 20 des Unterbaus des Rostkühlers abgestützt. Es können sich aber auch in kinematischer Umkehrung die Unterseiten der Tragmodule 13 an ortsfesten Stützrollen abwälzen. Die Kuppelung zwischen den Tragmodulen 13 und den beidseitig aufgesattelten Verbindungsmodulen 14 erfolgt jeweils über ein Gelenk 21, 22, vorzugsweise Kugelgelenk oder Kardangelenk. Bei der Montage des erfindungsgemäßen Schüttgutkühlers ist die erforderliche Ausrichtgenauigkeit bei den Führungsschienen 19, 20 und Stützrollen 11, 12 nicht besonders hoch, weil bei einem Seiten- und/oder Höhenversatz dieser Bauelemente die Kühlrost-Modulreihe der Figur 1 die in Figur 2 schematisch dargestellte Konfiguration bzw. Kinematik einnehmen kann.

Der in Figur 3 vergrößert herausgezeichnete Schnitt längs der Linie A-A der Figur 1 zeigt das Untergestell eines Tragmoduls 13, das über vier Stützrollen, von denen die beiden Stützrollen 12 zu sehen sind, an den Führungsschienen 20 bzw. 19 abgestützt sind. An ihrer Oberseite weisen die Tragmodule 13 beidseitig ein Kardangelenk 22 bzw. 21 auf, mit dem das Verbindungsmodul 14 auf dem Tragmodul aufgesattelt ist. Dabei verhindern seitliche Führungen 23 in der Gelenkebene eine Querneigung der aufgesattelten Verbindungsmodule 14. Das heißt, die seitlichen Führungen 23 sind so ausgeführt, dass nur der Freiheitsgrad, der ein seitliches Kippen der Module ermöglichen würde, ausgeschaltet wird. Dies kann zum Beispiel durch eine ballige Form der Führungen und eine Oberfläche mit einem geringen Reibwert erreicht werden. Diese Führungen dienen weiter zur Abstützung des Gewichtes der aufgesattelten Module. Durch diese beiden Funktionen wird die statische Bestimmtheit der Konstruktion erreicht.

Sowohl die Tragmodule 13 zusammen jeweils mit dem sie abstützenden längsverfahrbaren Untergestell als auch die Verbindungsmodule 14 können jeweils aus einer in der Werkstatt vormontierten Einheit bestehen, wobei diese Einheiten in den Kühlrost bzw. als Kühlrost am Ort der Installation des Rostkühlers mit vergleichsweise geringem Montageaufwand eingebaut werden.

Anstelle der in Figur 3 gezeigten Stützrollen 12 können auch Kombirollen eingesetzt werden, die in im Vergleich zu Figur 3 um 90° gekippten Führungsschienen mit U-Profil radial und axial abgestützt und geführt sind, d. h. die Kombirollen haben im Achsenbereich eigene Wälzkörper zur Axialführung der Rollen. In Figur 7 ist eine solche Kombirolle vergrößert herausgezeichnet, deren Stützrolle 12 zur radialen Abstützung und deren Walzkörper 12a am Achsenende zur axialen Abstützung im U-Profil 20a laufen.

Die Koppelungs-Gelenke 21, 22 der Tragmodule 13 für die aufgesattelten Verbindungsmodule 14 sind gesehen in Kühlguttransportrichtung jeweils im Bereich zwischen den vorderen und hinteren Stützrollen 11 und 12 der Tragmodule 13 angeordnet, so dass die Stützkräfte aus den Verbindungsmodulen 14 immer zwischen den Stützrollen der Tragmodule 13 wirken.

Die Vor- und Rückbewegung der jeweiligen nebeneinander liegenden Kühlrost-Modulreihen kann von unterhalb des Kühlrostes durch Arbeitszylinder erfolgen, die zweckmäßigerweise an einem oder mehreren der Tragmodule 13 angreifen. Über die Breite des Rostkühlers gesehen können pro Kühlrost-Modul mehrere nebeneinander liegende längliche Kühlrostbahnen zur vormontierten Einheit zusammengebaut sein, deren einzelne Kühlrostbahnen unabhängig voneinander zwischen der Vorhubposition und der Rückhubposition bewegbar sind.

In Figur 1 ist noch zu sehen, dass der heiße abzukühlende Zementklinker 17, wie er aus dem Ende eines Drehrohrofens fällt, zunächst über einen statischen nicht bewegten Vorrost 24 auf ein hin- und herbewegtes Endstück 25 übergeleitet wird, das mittels Gelenk an der Vorderseite des ersten Tragmoduls 13 aufgesattelt ist. An das letzte Tragmodul 13 kann ein Endmodul 26 angekoppelt sein, über welches der abgekühlte Zementklinker einem Walzenbrecher 27 aufgegeben wird.

Beim Ausführungsbeispiel der Figur 4 weist die Kühlrost-Modulreihe ein verlängertes einseitig aufgesatteltes Endmodul 26 auf. Beim Ausführungsbeispiel der Figur 5 ist das erste Endmodul 25a nicht aufgesattelt, sondern wie ein Tragmodul über Stützrollen an einer Führung abgestützt.

Beim Ausführungsbeispiel der Figur 6 sind die Tragmodule 13a, 13b etc. vergleichsweise kurz ohne eigenen Kühlrost ausgebildet. Die Gelenke 21, 22 dieser Tragelemente liegen vergleichsweise eng beieinander. Die auf den Tragelementen 13a, 13b etc. aufgesattelten Verbindungsmodule 14a, 14b schließen praktisch unmittelbar aneinander an, d. h. in Draufsicht betrachtet besteht der Kühlrost des Rostkühlers der Figur 6 nur noch aus den das Kühlgut 17 tragenden Verbindungsmodulen 14a, 14b etc..

Die in den Figuren 1, 4, 5 und 6 dargestellten Varianten sind beliebig miteinander kombinierbar.

Die das Kühlgut 17 tragenden Oberseiten aller Module sind etwa trogförmig so ausgebildet, dass sie die unterste Schüttgutschicht zur Vermeidung einer Relativbewegung dieser untersten Gutschicht und der jeweiligen Moduloberseite festhalten, was zum autogenen Verschleißschutz aller Kühlrostmodule 13, 14 beiträgt.

## Patentansprüche

1. Schüttgutkühler mit einem das abzukühlende Kühlgut (17) wie z. B. heißen Zementklinker tragenden Kühlrost, der das von einem Kühlgas (18) durchströmte Kühlgut vom Kühlguteintragsende zum Kühlgutaustragsende transportiert,
**gekennzeichnet durch** folgende Merkmale:
a) der Kühlrost ist über die Länge und über die Breite des Kühlers gesehen aus einer Vielzahl von Modulen (13, 14) zusammengesetzt, wobei die in Kühlguttransportrichtung (10) hintereinander in jeweils einer Reihe angeordneten Module (13, 14) miteinander gekuppelt sind;
b) die Kuppelung der Kühlrost-Module (13, 14) jeder Kühlrost-Modullängsreihe erfolgt jeweils über ein Gelenk (21, 22),
c) wenigstens ein Anteil der Kühlrost-Module (13, 14) ist über Stützrollen (11, 12) an Führungen (19, 20) abgestützt;
d) die nebeneinander liegenden Kühlrost-Modullängsreihen sind unabhängig voneinander zwischen einer Vorhubposition (15) in Kühlguttransportrichtung und einer Rückhubposition (16) gesteuert so bewegbar, dass das Kühlgut (17) schrittweise nach dem Walking Floor-Förderprinzip über den Kühlrost gefördert wird.

2. Schüttgutkühler nach Anspruch 1,
**dadurch gekennzeichnet, dass** jede Kühlrost-Modullängsreihe mit den in Kühlguttransportrichtung hintereinander angeordneten gekoppelten Modulen abwechselnd aus an Stützrollen (11, 12) abgestützten Tragmodulen (13) und aus Verbindungsmodulen (14) zusammengesetzt ist, welch letztere ohne eigene Stützrollen an den Tragmodulen (13) aufgesattelt sind.

3. Schüttgutkühler nach Anspruch 1 oder 2,
**dadurch gekennzeichnet, dass** sowohl die Tragmodule (13) zusammen jeweils mit dem sie abstützenden längsverfahrbaren Untergestell als auch die Verbindungsmodule (14) jeweils aus einer vormontierten Einheit bestehen, wobei diese Einheiten in den Kühlrost bzw. als Kühlrost am Ort der Installation des Rostkühlers einbaubar sind.

4. Schüttgutkühler nach den Ansprüchen 2 oder 3,
**dadurch gekennzeichnet, dass** die Stützrollen (11, 12), an denen das Untergestell der Tragmodule (13) abgestützt ist, an Schienen (19, 20) geführt sind.

5. Schüttgutkühler nach Anspruch 4,
**dadurch gekennzeichnet, dass** die Stützrollen Kombirollen (12, 12a) sind, die in Führungsschienen mit U-Profil (20a) radial und axial abgestützt und geführt sind (Fig. 7).

6. Schüttgutkühler nach den Ansprüchen 1 oder 2,
**dadurch gekennzeichnet, dass** die Gelenke (21, 22) zwischen den Tragmodulen (13) und den aufgesattelten Verbindungsmodulen (14) Kugelgelenke oder Kardangelenke sind.

7. Schüttgutkühler nach den Ansprüchen 1, 2 oder 6,
**dadurch gekennzeichnet, dass** die Koppelungs-Gelenke (21, 22) der Tragmodule (13) für die aufgesattelten Verbindungsmodule (14) jeweils im Bereich zwischen den vorderen und hinteren Stützrollen (11, 12) der Tragmodule (13) angeordnet sind.

8. Schüttgutkühler nach einem der Ansprüche 1 bis 7,
**dadurch gekennzeichnet, dass** über die Breite des Kühlers gesehen pro Kühlrost-Modul mehrere nebeneinander liegende längliche Kühlrostbahnen zur vormontierten Einheit zusammengebaut sind, deren einzelne Kühlrostbahnen unabhängig voneinander zwischen der Vorhubposition (15) und der Rückhubposition (16) bewegbar sind.

9. Schüttgutkühler nach den Ansprüchen 1, 2 oder 8,
**dadurch gekennzeichnet, dass** der Antrieb der Tagmodule (13) zu deren Vorhub und Rückhubbewegung (15, 16) so erfolgt, dass die bewegten Modul-Längsreihen und deren Gelenkverbindungen nur auf Zug beansprucht sind.

## Claims

1. Bulk material cooler having a cooling grate which carries the material to be cooled (17), such as hot cement clinker, and which conveys the material to be cooled from the material charging end to the material discharging end whilst a flow of cooling gas (18) flows through said material to be cooled, **characterized by** the following features:
a) the cooling grate, viewed over the length and over the width of the cooler, is assembled from multiple modules (13, 14), the modules (13, 14) in each row arranged in series in the conveying direction (10) of the material to be cooled being coupled to one another;
b) the coupling of the cooling grate modules (13, 14) in each longitudinal row of cooling grate modules is in each case achieved by way of an articulated joint (21, 22);
c) at least a proportion of the cooling grate modules (13, 14) is supported by way of support rollers (11, 12) on guides (19, 20);
d) the adjacent longitudinal rows of cooling grate modules are capable of controlled movement independently of one another between a forward stroke position (15) in the conveying direction of the material to be cooled and a return stroke position (16), so that the material to be cooled (17) is progressively conveyed over the cooling grate on the walking floor conveying principle.

2. Bulk material cooler according to Claim 1, **characterized in that** each longitudinal row of cooling grate modules with the coupled modules arranged in series in the conveying direction of the material to be cooled is assembled from carrier modules (13) supported on support rollers (11, 12) alternating with connecting modules (14), the latter without support rollers of their own being hitched onto the carrier modules (13).

3. Bulk material cooler according to Claim 1 or 2, **characterized in that** both the carrier modules (13), each together with the longitudinally traversable base frame supporting them, and also the connecting modules (14), each comprise a preassembled unit, these units being easily fitted into the cooling grate and being easily fitted as cooling grate at the place of installation of the grate cooler.

4. Bulk material cooler according to Claims 2 or 3, **characterized in that** the support rollers (11, 12), on which the base frame of the carrier modules (13) is supported, are guided on rails (19, 20).

5. Bulk material cooler according to Claim 4, **characterized in that** the support rollers are combination rollers (12, 12a), which are radially and axially supported and guided in guide rails having a U-profile (20a) (Fig. 7).

6. Bulk material cooler according to Claims 1 or 2, **characterized in that** the articulated joints (21, 22) between the carrier modules (13) and the hitched connecting modules (14) are ball joints or universal joints.

7. Bulk material cooler according to Claims 1, 2 or 6, **characterized in that** the coupling joints (21, 22) of the carrier modules (13) for the hitched connecting modules (14) are each arranged in the area between the front and rear support rollers (11, 12) of the carrier modules (13).

8. Bulk material cooler according to any one of Claims 1 to 7, **characterized in that**, viewed over the width of the cooler, for each cooling grate module multiple adjacent elongate cooling grate tracks are assembled to form the preassembled unit, the individual cooling grate tracks of which are moveable independently of one another between the forward stroke position (15) and the return stroke position (16).

9. Bulk material cooler according to Claims 1, 2 or 8, **characterized in that** the carrier modules (13) are driven to perform their forward and return stroke movements (15, 16) so that the moving longitudinal rows of modules and their articulated joint connections are only subjected to tensile stress.

## Revendications

1. Système de refroidissement de produits en vrac avec une grille de refroidissement portant le produit à refroidir (17), comme par exemple du clinker de ciment chaud, qui transporte le produit à refroidir traversé par un gaz de refroidissement (18) depuis une extrémité d'entrée du produit à refroidir jusqu'à une extrémité de sortie du produit à refroidir, **caractérisé par** les caractéristiques suivantes:
a) vue sur la longueur et sur la largeur du système de refroidissement, la grille de refroidissement est composée d'une pluralité de modules (13, 14), dans lesquels les modules (13, 14) disposés chaque fois en une rangée l'un derrière l'autre dans la direction de transport (10) du produit à refroidir sont couplés l'un à l'autre;
b) le couplage des modules (13, 14) de grille de refroidissement de chaque rangée longitudinale de modules de grille de refroidissement est chaque fois réalisé au moyen d'une articulation (21, 22);
c) au moins une partie des modules (13, 14) de grille de refroidissement sont supportés sur des guides (19, 20) au moyen de rouleaux d'appui (11, 12);
d) les rangées longitudinales de modules de grille de refroidissement situées l'une à côté de l'autre peuvent être déplacées par une commande indépendante l'une de l'autre entre une position d'avance (15) dans la direction de transport du produit à refroidir et une position de recul (16), de telle manière que le produit à refroidir (17) soit transporté pas à pas par la grille de refroidissement selon le principe du transport à sole marchante.

2. Système de refroidissement de produits en vrac selon la revendication 1, **caractérisé en ce que** chaque rangée longitudinale de modules de grille de refroidissement avec les modules couplés disposés l'un derrière l'autre dans la direction de transport du produit à refroidir est composée en alternance de modules de transport (13) supportés sur des rouleaux d'appui (11, 12) et de modules de liaison (14), dans lequel ces derniers sont attelés aux modules de transport (13) sans rouleaux d'appui propres.

3. Système de refroidissement de produits en vrac selon la revendication 1 ou 2, **caractérisé en ce qu'**aussi bien les modules de transport (13) avec leur châssis de support respectif mobile en direction longitudinale que les modules de liaison (14) se composent chaque fois d'une unité préassemblée, dans lequel ces unités peuvent être incorporées dans la grille de refroidissement ou comme grille de refroidissement sur le site de l'installation du système de refroidissement à grille.

4. Système de refroidissement de produits en vrac selon les revendications 2 ou 3, **caractérisé en ce que** les rouleaux d'appui (11, 12), sur lesquels le châssis des modules de transport (13) est supporté, sont guidés sur des rails (19, 20).

5. Système de refroidissement de produits en vrac selon la revendication 4, **caractérisé en ce que** les rouleaux d'appui sont des rouleaux combinés (12, 12a), qui sont supportés et guidés radialement et axialement dans des rails de guidage à profil en U (20a) (Fig. 7).

6. Système de refroidissement de produits en vrac selon les revendications 1 ou 2, **caractérisé en** de que les articulations (21, 22) entre les modules de transport (13) et les modules de liaison attelés (14) sont des articulations à rotule ou des articulations à cardan.

7. Système de refroidissement de produits en vrac selon les revendications 1, 2 ou 6, **caractérisé en ce que** les articulations de couplage (21, 22) des modules de transport (13) pour les modules de liaison attelés (14) sont disposées chaque fois dans la région située entre les rouleaux d'appui avant et arrière (11, 12) des modules de transport (13).

8. Système de refroidissement de produits en vrac selon l'une quelconque des revendications 1 à 7, **caractérisé en ce que**, vues sur la largeur du système de refroidissement, plusieurs lignes de grille de refroidissement allongées situées l'une à côté de l'autre par module de grille de refroidissement sont assemblées en une unité préassemblée, dont les lignes de grille de refroidissement individuelles sont mobiles indépendamment l'une de l'autre entre la position d'avance (15) et la position de recul (16).

9. Système de refroidissement de produits en vrac selon les revendications 1, 2 ou 8, **caractérisé en ce que** l'entraînement des modules de transport (13) vers leur mouvement d'avance et de recul (15, 16) est effectué de telle manière que les rangées longitudinales de modules déplacées et leurs liaisons articulées ne soient sollicitées qu'en traction.
